# EUROPÄISCHE PATENTSCHRIFT

(11) **EP 0 060 532 B1**
(45) Veröffentlichungstag und Bekanntmachung des Hinweises auf die Patenterteilung: **25.06.1986**
(21) Anmeldenummer: 82102013.8
(22) Anmeldetag: 12.03.1982
(51) Int. Cl.: A62D 1/00

(54) **Antikatalytische Zusätze für Brandverzögerungs- und Feuerlöschpulver und diese enthaltende Brandverzögerungs- und Feuerlöschpulver sowie Verfahren zu ihrer Herstellung**
Anti-catalytic additives for fire retardant and fire extinguishing powders, these powders and method of their preparation
Additif anti-catalytique pour poudres extinctrices ou retardatrices de flamme, ces poudres et leur méthode de préparation

(30) Priorität: 12.03.1981 HU 62381
(43) Veröffentlichungstag der Anmeldung: 22.09.1982
(73) Patentinhaber: KÖPORC Elektronikai Alkatrész és Müszaki Kerámiagyártó Vállalat, H-1106 Budapest (HU)
(72) Erfinder: Kerekes, András, H-1113 Budapest XI (HU); Teke, geb. Dargay, Ilona, Dr., H-1145 Budapest XIV (HU); Szejtli, József, Dr., H-1026 Budapest II (HU); Budai, Zsuzsanna, Dr., H-1026 Budapest II (HU)
(74) Vertreter: Beszédes, Stephan G., Dr.

## Beschreibung

Die Erfindung betrifft antikatalytische Zusätze für Brandverzögerungs- und Feuerlöschpulver und diese enthaltende hochwirksame Brandverzögerungs- und Feuerlöschpulver auf der Basis von 1 oder mehr Salz(en), in erster Linie sauren Salz(en), vor allem der Alkali- und Erdalkalimetalle und/oder entsprechenden Ammoniumsalz(en), und/oder deren Mischkristallen mit Harnstoff, sowie Verfahren zu ihrer Herstellung.

Aus dem Schrifttum und auch aus der Praxis sind bereits Stoffe und Stoffgemische, welche das Ausbrechen von Feuern verzögern beziehungsweise Feuer löschen, bekannt. Dabei handelt es sich in erster Linie um anorganische saure Salze und deren mit organischen Stoffen gebildete Mischkristalle.

Am meisten verbreitet werden saure Salze von Alkalimetallen, saure Ammoniumsalze und Mischkristalle dieser Verbindungen mit Harnstoff verwendet. Ausser diesen Substanzen (Wirkstoffen) enthalten die Feuerlöschpulver noch sonstige Zusätze, die in erster Linie die Lagerfähigkeit verbessern. Die brandhemmende Wirkung beziehungsweise Löschwirkung der Brandverzögerungs- und Feuerlöschpulver hängt im wesentlichen von 3 Faktoren ab:
a) Durch die Einwirkung von Wärme setzt eine chemische Reaktion ein, die einerseits zu Reaktionsprodukten mit Löschwirkung führt und andererseits infolge ihres endothermen Charakters dem Brandraum Wärme entzieht.
b) Der Brandvorgang als solcher besteht aus einer Kette von Vorgängen und durch Einfangen der initiierenden Radikale wird die Kette unterbrochen.
c) Die Reaktionsgeschwindigkeit ist eine Funktion der spezifischen Oberfläche des im Feuerlöschpulver enthaltenen Wirkstoffes.

Unter diesen 3 Aspekten sind die Bicarbonate besonders geeignet. Am meisten verbreitet werden Kaliumbicarbonat, Natriumbicarbonat und Ammoniumbicarbonat, aber auch Dinatriumhydrogenphosphat und Diammoniumhydrogenphosphat verwendet.

Es ist eine bekannte Erscheinung, dass die Löschwirkung der Feuerlöschpulver von der Art ihrer Herstellung abhängt, zum Beispiel davon, aus welchen Rohstoffen und mit welcher Verfahrenstechnik beziehungsweise Technologie das Salz hergestellt wurde. Dies wirkt sich besonders auf die Kristallgrösse und die Teilchengrössenverteilung aus. Durch Verringerung der Teilchengrösse wird die spezifische Oberfläche vergrössert und damit die Löschwirkung verstärkt. Das ist jedoch nur bis zu einer bestimmten Grenze möglich, da sich unterhalb einer bestimmten Teilchengrösse die ballistischen Eigenschaften des Pulvers derart verschlechtern, dass es nur zusammen mit Trägerstoffen torkretiert beziehungsweise gespritzt werden kann.

Im Streben nach Verbesserung der Wirksamkeit der auf sauren Salzen und/oder deren Mischkristallen mit Harnstoff beruhenden Feuerlöschpulver war zunächst die Wirkungsweise der Feuerlöschpulver näher ins Auge zu fassen. Die mit Flammen brennenden Feuersind im wesentlichen als Gasbrände aufzufassen. Die sauren Salze gelangen in die Flamme, werden durch die Hitze zersetzt und die freigesetzten Säureradikale wirken als «Radikalfänger» für die initiierenden Radikale und unterbrechen dadurch die Kette. Bekanntlich werden die schwächeren Säuren von den stärkeren Säuren aus ihren Salzen verdrängt. Die Zersetzung der sauren Salze und damit die Schnelligkeit ihrer Wirkung liesse sich demnach dadurch erhöhen, dass in der Flamme eine starke Säure auf sie einwirken gelassen wird.

Ferner ist aus CHEMICAL ABSTRACTS, Band 86, 1977, Seite 154, Nr. 123 923m ein Feuerlöschschaummittel aus Dextrin, einem anionenaktiven und/oder amphoteren oberflächenaktiven Mittel, einem organischen Metallsalz und einer Fettsäure bekannt. Als spezielles Beispiel eines solchen Feuerlöschschaummittels ist ein solches mit einem Gehalt an Dextrin, Laurinsulfataminsalz, Natriumlaurylsulfat, Aluminiumlactat, Laurylsäure, Äthylenglykolmono-n-butyläther und Triäthanolamin genannt, welches in Wasser zu lösen und auf das 6-fache Volumen zu schäumen ist.

Weiterhin ist aus Chem. Abstr. 90 (26), Seite 51, Nr. 205 212a (1979) die Verwendung von Chlorparaffin und Halogenkohlenwasserstoffen zusammen mit Aluminiumverbindungen, verschiedenen Salzen, einem Oxyd, Antimontrioxyd, einem Fluorid und einer Amidoverbindung, wie Harnstoff, in feuerhemmenden Massen für zellförmiges Polyurethan bekannt.

Ausserdem ist in Chem. Abstr. 95 (22) Seite 270, Nr. 191 354n (1981) ein Natriumaluminat, welches mit Trichloressigsäure behandelt worden ist, beschrieben. Von einer Verwendung dieses Materiales oder gar einer solchen zur Verwendung zur Brandverzögerung oder zum Feuerlöschen ist jedoch keine Rede.

Ferner ist aus D.W. Breck, Zeolite (1974), Seiten 607, 619 und 748 ein Zeolith, welcher Salzsäure adsorbiert enthält, bekannt. Auch für dieses Material ist jedoch keine Verwendung angegeben und erst recht nicht die zur Brandverzögerung oder zum Feuerlöschen.

Der Erfindung liegt daher die Aufgabe zugrunde, unter Behebung der Nachteile des Standes der Technik Zusätze zur Erhöhung der Wirksamkeit von Brandverzögerungs- und Feuerlöschpulvern auf der Basis von 1 oder mehr Salz(en), in erster Linie sauren Salz(en), vor allem der Alkali- und Erdalkalimetalle und/oder entsprechenden Ammoniumsalz(en), und/oder deren Mischkristallen mit Harnstoff, welche Zusätze pulverförmig sind, sich mit den Brandverzögerungs- und Feuerlöschpulvern gut vermischen lassen, mit ihnen nicht in Reaktion treten, in Berührung mit Metallen, zum Beispiel während der Lagerung, keine Korrosion hervorrufen und sich bei Temperaturerhöhung plötzlich wie eine starke Säure verhalten, und diese enthaltende überlegene Brandverzögerungs- und Feuerlöschmittel auf der Basis von 1 oder mehr Salz(en), in erster Linie sauren Salz(en), vor allem der Alkali- und Erdalkalimetalle und/oder entsprechenden Ammoniumsalz(en) und/oder deren Mischkristallen mit Harnstoff sowie Verfahren zu Herstellung der ersteren und letzteren zu schaffen.

Das Obige wurde überraschenderweise durch die Erfindung erreicht.

Es wurde nämlich nun überraschenderweise festgestellt, dass die im folgenden festgelegten Materialien diesen Anforderungen gerecht werden.

Gegenstand der Erfindung sind daher hochwirksame antikatalytische Zusätze, gegebenenfalls mit einem Gehalt an 1 oder mehr Adsorptionsmittel(n) und/oder sonstigen inerten Material(ien), zur Erhöhung der Wirksamkeit von Brandverzögerungs- und Feuerlöschpulvern auf der Basis von 1 oder mehr Salz(en) und/oder deren Mischkristallen mit Harnstoff, welche dadurch gekennzeichnet sind, dass sie
a) 1 oder mehr Einschlusskomplex(e) von 1 oder mehr Mineralsäure(n) mit 1 oder mehr Cyclodextrin(en) und/oder
b) 1 oder mehr Einschlusskomplex(e) von 1 oder mehr organischen Halogenid(en) mit 1 oder mehr Cyclodextrin(en) und/oder
c) 1 oder mehr Einschlusskomplex(e) von 1 oder mehr organischen Säure(n) mit 1 oder mehr Cyclodextrin(en) und/oder
d) 1 oder mehr innere[s] Salz(e) von 1 oder mehr Aminosäure(n) mit 1 oder mehr Mineralsäure(n)
   mit einer durchschnittlichen Teilchengrösse unter 10 J.lm enthalten.

Im Falle des Vorliegens von 1 oder mehr Adsorptionsmittel(n) und/oder sonstigen inerten Material(ien) in den erfindungsgemässen antikatalytischen Zusätzen beträgt beziehungsweise betragen dessen beziehungsweise deren Menge(n) vorzugsweise 75 bis 25 Gew.-%, insbesondere 35 bis 25 Gew.-%, und die von a) und/oder b) und/ oder c) und/oder d) vorzugsweise 25 bis 75 Gew.- %, insbesondere 65 bis 75 Gew.-%.

Diese antikatalytischen Zusätze erhöhen die Löschwirkung der Brandverzögerungs- und Feuerlöschpulver stark, in manchen Fällen um mehr als auf das Doppelte.

Gegenstand der Erfindung sind auch Brandverzögerungs- und Feuerlöschpulver auf der Basis von 1 oder mehr Salz(en) und/oder deren Mischkristallen mit Harnstoff, gegebenenfalls mit einem Gehalt an 1 oder mehr Adsorptionsmittel(n) und/ oder sonstigen inerten Material(ien), welche dadurch gekennzeichnet sind, dass sie antikatalytische Zusätze in solchen Mengen enthalten, dass in ihnen a) und/oder b) und/oder c) in Mengen von 2 bis 20 Gew.-% und/oder d) in Mengen von 0,5 bis 25 Gew.-% vorliegt beziehungsweise vorliegen, und/oder sie als [weiteren] antikatalytische[n] Zusatz beziehungsweise Zusätze
e) 1 oder mehr Chemisorptionskomplex(e) von 1 oder mehr Säure(n)
   in Mengen von 0,5 bis 25 Gew.-% enthalten.

Ferner ist Gegenstand der Erfindung ein Verfahren zur Herstellung der erfindungsgemässen antikatalytischen Zusätze, welches dadurch gekennzeichnet ist, dass a) und/oder b) und/oder c) und/ oder d) auf eine durchschnittliche Teilchengrösse unter 10 pm eingestellt und, gegebenenfalls zusammen mit 1 oder mehr Adsorptionsmittel(n) und/oder sonstigen inerten Material(ien), vermischt wird beziehungsweise werden. Im Falle der Verwendung von 1 oder mehr Adsorptionsmittel(n) und/oder sonstigen inerten Material(ien) wird beziehungsweise werden diese[s] vorzugsweise in [einer] Menge(n) von 75 bis 25 Gew.-%, insbesondere 35 bis 25 Gew.-%, und a) und/oder b) und/oder c) und/oder d) vorzugsweise in [einer] Menge(n) von 25 bis 75 Gew.-%, insbesondere 65 bis 75 Gew.-% eingesetzt.

Weiterhin ist Gegenstand der Erfindung ein Verfahren zur Herstellung der erfindungsgemässen Brandverzögerungs- und Feuerlöschpulver, welches dadurch gekennzeichnet ist, dass das beziehungsweise die Salz(e) und/oder dessen beziehungsweise deren Mischkristalle mit Harnstoff, gegebenenfalls zusammen mit 1 oder mehr Adsorptionsmittel(n) und/oder sonstigen inerten Material(ien), mit dem beziehungsweise den erfindungsgemässen antikatalytischen Zusatz beziehungsweise Zusätzen in 2 bis 20 Gew.-% a) und/ oder b) und/oder c) und/oder 0,5 bis 25 Gew.-% d) entsprechenden Mengen und/oder dem beziehungsweise den [weiteren] antikatalytischen Zusatz beziehungsweise Zusätzen e) in 0,5 bis 25 Gew.-% entsprechenden Mengen vermischt wird beziehungsweise werden. Im Falle dass mit dem beziehungsweise den Salz(en) und/oder dessen beziehungsweise deren Mischkristallen zusammen 1 oder mehr Adsorptionsmittel und/oder sonstige[s] inerte[s] Material(ien) verwendet wird beziehungsweise werden, wird beziehungsweise werden diese[s] meistens in [einem] geringen Mengenanteil(en), nämlich von 0,5 bis 20,0 Gew.- %, insbesondere 0,5 bis 10,0 Gew.-%, ganz besonders 0,5 bis 2,0 Gew.-%, bezogen auf die Menge des Grundbrandverzögerungs- beziehungsweise Grundfeuerlöschpulvers {Menge(n) des beziehungsweise der Salze[s] und/oder dessen beziehungsweise deren Mischkristalle mit Harnstoff + gegebenenfalls vorliegende Menge(n) des beziehungsweise der Adsorptionsmittel und/oder sonstigen Materiales beziehungsweise Materialien}, eingesetzt.

Die Cyclodextrine, mit welchen gebildete Einschlusskomplexe von Mineralsäuren und/oder organischen Halogeniden und/oder deren organische Säurekomplexe {a) und/oder b) und/oder c)} in den erfindungsgemässen antikatalytischen Zusätzen beziehungsweise Brandverzögerungs-und Feuerlöschpulvern vorliegen können, sind im Gegensatz zu den in der Druckschrift CHEMICAL ABSTRACTS, Band 86, 1977, Seite 154, Nr. 123 923m verwendeten Dextrinen, welche lineare Oligosaccharide mit unterschiedlicher Kettenlänge mit gerader oder verzweigter Kette sind, cyclische Oligosaccharide, also Ringverbindungen. Die 6, 7 oder 8 Glucopyranoseeinheiten umfassenden Ringsysteme werden als a-, ß- beziehungsweise y-Cyclodextrine bezeichnet. Der Durchmesser des vom Ring gebildeten Hohlraumes beträgt etwa 0,6, 0,8 beziehungsweise 1 nm. Sie haben also eine bestimmte Ringgliederzahl und einen bestimmten Hohlraumdurchmesser. Daraus ergibt sich ihre besondere Eigenschaft, mit Molekülen geeigneter Grösse und Polarität kristalline Einschlusskomplexe zu bilden. Die Cyclodextrine bilden also eine besondere Verbindungsgruppe, welche mit den Dextrinen nichts zu tun hat. Dabei bringen die Cyclodextrine erfindungsgemäss den Vorteil mit sich, dass durch sie in kristallinem Zustand in die Feuerlöschpulver starke anorganische Mineralsäuren, wie Phosophorsäure, Bromwasserstoffsäure und Salzsäure, eingebracht werden können, was mit den Produkten der genannten Druckschrift nicht möglich ist und bisher überhaupt nicht möglich war. So kann mittels der Erfindung eine Erhöhung der Schnelligkeit der Wirkung der sauren Salze durch die Einwirkung einer starken Säure in der Flamme erreicht werden, was mit den Mitteln der genannten Druckschrift nicht möglich ist. Auch unterscheidet sich die Erfindung von der genannten Druckschrift grundsätzlich darin, dass es sich bei der ersteren im Gegensatz zur letzteren, die auf Feuerlöschschäume zur Füllung von Schaumlöschern abgestellt sind, um antikatalytische Zusätze für Brandverzögerungs- und Feuerlöschpulver sowie Brandverzögerungs- und Feuerlöschpulver selbst und die Herstellung aller diesen Pordukte handelt.

Beispielweise sind die Einschlusskomplexe einiger Mineralsäuren (J. Szejtli und Zs. Budai: Acta Chim. Hung. 94 (4) [1977], 383 bis 390) bekannt. Jedoch besitzen diese bekannten Komplexe eine mittlere Teilchengrösse von 0.5 mm.

Vorzugsweise enthalten die erfindungsgemässen antikatalytischen Zusätze beziehungsweise Brandverzögerungs- und Feuerlöschpulver als Einschlusskomplex(e) mit 1 oder mehr Cyclodextrin(en) und/oder organische[n] Säurekomplex(e) von Cyclodextrinen {a) und/oder b) und/oder c)} [einen] solche[n] mit a- und/oder β-Cyclodextrin. Es ist auch bevorzugt, dass die erfindungsgemässen antikatalytischen Zusätze beziehungsweise Brandverzögerungs- und Feuerlöschpulver als Einschlusskomplex(e) von 1 oder mehr Mineralsäure(n) mit 1 oder mehr Cyclodextrin(en) {a)} [einen] solche[n] von Phosphorsäure und/oder [einer] Halogenwasserstoffsäure(n) enthalten.

Besonders geeignet ist beziehungsweise sind also in den erfindungsgemässen antikatalytischen Zusätzen beziehungsweise Brandverzögerungs-und Feuerlöschpulvern der beziehungsweise die Einschlusskomplex(e) von 1 oder mehr Mineralsäure(n) mit 1 oder mehr Cyclodextrin(en), insbesondere β-Cyclodextrin und/oder a-Cyclodextrin, [ein] solche[r] von Phosphorsäure und/oder 1 oder mehr Halogenwasserstoffsäure(n), vor allem Salzsäure und/oder Bromwasserstoffsäure, als Mineralsäure(n).

Die Feuerlöschwirkung der Einschlusskomplexevon Mineralsäuren mit Cyclodextrinen nimmt in der Reihenfolge von denen mit a-Cyclodextrin über die mit β-Cyclodextrin zu denen mit y-Cyclodextrin als Cyclodextrin ab. Was die Mineralsäuren betrifft, nimmt die Feuerlöschwirkung von deren Einschlusskomplexen mit Cyclodextrinen in der Reihenfolge Jodwasserstoffsäure, Bromwasserstoffsäure, Phosphorsäure, Schwefelsäure, Salpetersäure ab. Am meisten bevorzugt sind generell die Einschlusskomplexe von β-Cyclodextrin wegen ihrer besten Zugänglichkeit.

Vorzugsweise enthalten die erfindungsgemässen antikatalytischen Zusätze beziehungsweise Brandverzögerungs- und Feuerlöschpulver als Einschlusskomplex(e) von 1 oder mehr organischen Halogenid(en) mit 1 oder mehr Cyclodextrin(en) {b)} [einen] solche[n] von [einem] aliphatischen Halogenkohlenwasserstoff(en), vor allem Chlorkohlenwasserstoff(en), insbesondere Tetrachlorkohlenstoff, Chloroform und/oder Trichloräthylen, und/oder Bromkohlenwasserstof- f(en), insbesondere Methylbromid.

Von den sonstigen Stoffen, welche in den erfindungsgemässen antikatalytischen Zusätzen beziehungsweise Brandverzögerungs--und Feuerlöschpulvern vorliegen können, sind besonders die inneren Salze von Aminosäuren mit starken Mineralsäuren {d)} zu erwähnen. In den erfindungsgemässen antikatalytischen Zusätzen beziehungsweise Brandverzögerungs- und Feuerlöschpulvern ist beziehungsweise sind als innere[s] Salz(e) von 1 oder mehr Aminosäure(n) mit 1 oder mehr Mineralsäure(n) {d)} die mit [einer] Halogenwasserstoffsäure(n), insbesondere Salzsäure, und/oder Phosphorsäure und/oder Schwefelsäure als Mineralsäure(n) bevorzugt. Auch ist beziehungsweise sind [ein] solche[s] von Betain als Aminosäure bevorzugt. Es ist allgemein bekannt, dass die Aminosäuren mit stärkeren Mineralsäuren innere Salze bilden, aus denen die Mineralsäure(n) erst weit oberhalb 100 °C freigesetzt wird beziehungsweise werden. Aus Betacid (dem Hydrochlorid des Betaines), welches in den erfindungsgemässen antikatalytischen Zusätzen beziehungsweise Brandverzögerungs- und Feuerlöschpulvern als inneres Salz einer Aminosäure besonders bevorzugt ist, wird der Chlorwasserstoff erst oberhalb 140°C freigesetzt.

Als organische[s] Säurekomplex(e) von 1 oder mehr Cyclodextrin(en) {c)} ist beziehungsweise sind in den erfindungsgemässen antikatalytischen Zusätzen beziehungsweise Brandverzögerungs-und Feuerlöschpulvern vorzugsweise [ein] solche[s] mit [einer], gegebenenfalls halogensubstituierten, aliphatischen Carbonsäure(n) mit 1 bis 6, vor allem 1 bis 3, Kohlenstoffatom(en), als Säure(n), insbesondere Trichloressigsäure, Ameisensäure und/oder Propionsäure, enthalten.

In der erfindungsgemässen Brandverzögerungs- und Feuerlöschpulvern kann beziehungsweise können als Chemisorptionskomplex(e) von 1 oder mehr Säure(n) {e)} [ein] solche[r] von anorganischen und/oder organischen Säuren, vorzugsweise Phosphorsäure, Schwefelsäure und/ oder [einer], gegebenenfalls halogensubstituierten, vor allem chlorsubstituierten, aliphatischen Carbonsäure(n) mit 1 bis 6, vor allem 1 bis 3, Kohlenstoffatom(en), insbesondere Trichloressigsäure, auf 1 oder mehr Adsorptionsmittel(n) enthalten sein. Auch ist es bevorzugt, dass die erfindungsgemässen Brandverzögerungs- und Feuerlöschpulver als Chemisorptionskomplex(e) von 1 oder mehr Säure(n) {e)} [einen] solche[n] auf [einem] aktivierten Oxyd(en), insbesondere Aluminiumoxyd, ganz besonders y-Aluminiumoxyd, und/oder [einem] Zeolith(en), insbesondere [einem] Natrium/Aluminium-Zeolith(en), vom Typ 4-a, beispielsweise mit Porendurchmessern von etwa 1 nm und einem Quotienten von etwa 1, als Adsorptionsmittel enthalten.

Vorteilhaft ist beziehungsweise sind in den erfindungsgemässen antikatalytischen Zusätzen beziehungsweise Brandverzögerungs--und Feuerlöschpulvern das beziehungsweise die Salz(e) [ein] saure[s] Salz(e). Es ist auch vorteilhaft, dass in den erfindungsgemässen antikatalytischen Zusätzen beziehungsweise Brandverzögerungs-und Feuerlöschpulvern das beziehungsweise die Salz(e) [ein] solche[s] der Alkali- und Erdalkalimetalle und/oder entsprechenden Ammoniumsalz(e) ist beziehungsweise sind.

Vorzugsweise liegt beziehungsweise liegen in den erfindungsgemässen antikatalytischen Zusätzen beziehungsweise Brandverzögerungs- und Feuerlöschpulvern als Salz(e) und/oder deren Mischkristalle mit Harnstoff 1 oder mehr Carbonat(e), Bicarbonat(e), Phosphat(e) und/oder Hy- drogenphosphat(e) von Alkali- und/oder Erdalkalimetallen und/oder das beziehungsweise die entsprechende(n) Ammoniumsalz(e) und/oder deren Mischkristalle mit Harnstoff vor.

Als in den erfindungsgemässen antikatalytischen Zusätzen beziehungsweise Brandverzögerungs- und Feuerlöschpulvern gegebenenfalls vorliegende[s] Adsorptionsmittel ist beziehungsweise sind [ein] aktivierte[s] Oxyd(e), insbesondere Aluminiumoxyd, ganz besonders y-Aluminiumoxyd, und/oder Zeolith(e), insbesondere [ein] Na- trium/Aluminium-Zeolith(e) vom Typ 4-a, beispielsweise mit Porendurchmessern von etwa 1 nm und einem Quotienten von etwa 1, bevorzugt. In den erfindungsgemässen antikatalytischen Zusätzen beziehungsweise Brandverzögerungs-und Feuerlöschpulvern müssen nur im Falle des Vorliegens von Chemisorptionskomplexen von Säuren zwingend Adsorptionsmittel, und zwar in den Chemisorptionskomplexen selbst, enthalten sein. Sonst sind sie, soweit sie überhaupt in den erfindungsgemässen Brandverzögerungs- beziehungsweise Feuerlöschpulvern vorliegen, wobei sie bevorzugt mit dem beziehungsweise den Salz(en) und/oder dessen beziehungsweise deren Mischkristallen mit Harnstoff und dem beziehungsweise den gegebenenfalls vorliegenden von den Adsorptionsmitteln verschiedenen inerten Material(ien) vermischt in die erfindungsgemässen Brandverzögerungs- beziehungsweise Feuerlöschpulver eingearbeitet werden, meistens nur in geringen Mengenanteilen, und zwar von 0,5 bis 20,0 Gew.-%, insbesondere 0,5 bis 10,0 Gew.- %, ganz besonders 0,5 bis 2,0 Gew.-%, bezogen auf das Grundbrandverzögerungsmittel beziehungsweise Grundfeuerlöschpulver, enthalten, wobei aber ihr Mengenanteil auch wesentlich grösser sein kann, beispielsweise bei einem aus 42,5 Gew.-% Natriumbicarbonat, 54,5 Gew.-% Böhmit [AIO(OH)] und 3 Gew.-% Calciumstearat bestehenden Grundfeuerlöschpulver [«Antispiro 100»] {ungarische Patentschrift 171 098}, welches in den erfindungsgemässen Brandverzögerungs-und Feuerlöschpulvern ebenfalls mit Vorteil vorliegen kann. Sofern das Einarbeiten des beziehungsweise der Adsorptionsmittel zusammen mit den erfindungsgemässen antikatalytischen Zusätzen erfolgt, wird beziehungsweise werden die Menge(n) des beziehungsweise der ersteren in den letzteren so gewählt, dass in den erfindungsgemässen Brandverzögerungs- beziehungsweise Feuerlöschpulvern der beziehungsweise die gewünschte(n) Mengenanteil(e) des beziehungsweise der ersteren erhalten wird beziehungsweise werden.

Die erfindungsgemässen Brandverzögerungs-und Feuerlöschpulver verursachen, obwohl sie verhältnismässig starke Säuren enthalten, keinerlei Korrosion. Ihre Wirkung ist doppelt so gross wie die der keinen antikatalytischen Zusatz enthaltenden Brandverzögerungs- und Feuerlöschpulver. Sie sind nicht auf einzelne Klassen brennbarer Stoffe beschränkt, sondern können zum Löschen der Brände sämtlicher Klassen (A, B, C, D und E) brennbarer Stoffe eingesetzt werden. Diese Pulver sind unterhalb 100°C sicher lagerfähig.

Die erfindungsgemässen antikatalytischen Zusätze haben gegenüber dem Stand der Technik den wesentlichen Vorteil, dass sie die Feuerlöschfähigkeit von jeglichen bekannten Zusätzen beziehungsweise Pulvern mehrfach erhöhen. Dies ermöglicht entweder die Herabsetzung der anzuwendenden Menge des Zusatzes beziehungsweise Pulvers oder bei Verwendung von unveränderten Mengen die Erhöhung der praktischen Sicherung des Feuerlöschens. Gleichzeitig ermöglicht die Erfindung die Herabsetzung der Abmessungen der Handfeuerlöscher mit Staubfüllung.

Die Erfindung wird an Hand der folgenden Beispiele näher erläutert.

### Beispiele 1 bis 14

Es wurden in einer Fabrik zur Herstellung von Feuerlöschpulvern bei der Qualitätsprüfung die Parameter fixiert. Das untersuchte Grundfeuerlöschpulver gehörte in die Klasse BCE und bestand aus
42,5 Gew.-% NaHC0₃ (Teilchengrösse unter 20 pm),
54,5 Gew.-% Böhmit [AIO(OH)] (Teilchengrösse von 30 bis 60 pm) und
3 Gew.-% Calciumstearat
   [Feuerlöschpulver «Antipiro-100»] {ungarische Patentschrift 171 098}.

Diesem wurden Proben entnommen und diese wurden mit erfindungsgemässen antikatalytischen Zusätzen versehen. Es wurde mit dafür üblichen Maschinen (wie Kugelmühlen oder Schnecken) homogenisiert.

Die so erhaltenen erfindungsgemässen Feuerlöschpulver wurden der gleichen Qualitätsprüfung unterzogen wie die fabrikmässig hergestellten. Die in kg/m²·s gemessene Löschwirksamkeit wurde in Prozente umgerechnet und die betreffenden Werte sind in der folgenden Tabelle 1 zusammengestellt. Die Löschwirkung des keinen Zusatz enthaltenden Grundlöschpulvers wurde als 100% zugrundegelegt.

### Beispiel 15 bis 17

Es wurde ein aus
90Gew.-% NaHCO₃ (durchschnittliche Teilchengrösse 45 µm),
7.5 Gew.-% aktivem y-Aluminiumoxydpulver (10 µm) und
2,5 Gew.-% Calciumstearat (als Hydrophobiermittel)
   bestehendes Grundfeuerlöschpulver mit verschiedenen erfindungsemässen antikatalytischen Zusätzen versehen und dann in der im Beispiel 1 angegebenen Weise geprüft. Die Ergebnisse dieser Versuche sind in der folgenden Tabelle 2 zusammengestellt.

### Beispiel 18

Es wurde ein aus
40 Gew.-% NaHCO₃,
30 Gew.-% (NH₄)₂HPO₄,
20 Gew.-% Al(OH)₃ und
10 Gew.-% γ-Al₂O₃

bestehendes Grundfeuerlöschpulver der Klasse ABC mit 5 bis 20 Gew.-% von β-Cyclodextrinkomplexen von Mineralsäuren versetzt, wodurch die Löschwirkung um 50 bis 200% mit der Erhöhung der Menge der β-Cyclodextrinkomplexe der Mineralsäuren steigend erhöht wurde. Mit entsprechenden a-Cyclodextrinkomplexen von Mineralsäuren wurde eine noch grössere Löschwirkung, mit entsprechenden y-Cyclodextrinkomplexen von Mineralsäuren dagegen eine geringere Löschwirkung erzielt.

### Beispiel 19

Es wurde ein aus
25 Gew.-% NaHC0₃,
15 Gew.-% CO(NH₂)₂,
20 Gew.-% NH₄H₂PO₄,
15 Gew.-% AI(OH)₃,
10 Gew.-% Al(H₂PO₄)₃ und
15 Gew.-% β-Cyclodextrin-H₃PO₄-Komplex bestehendes Brandverzögerungspulver zum Behandeln von Holz, Textilien und Kunststoffen hergestellt. Bei Entzündung der behandelten Stoffe brannten sie entweder überhaupt nicht oder glimmten ohne Flamme. An Stelle des ß-Cyclodextrin-H₃₋P0₄₋Komplexes konnte der a-Cyclodextrin-H₃₋P0₄₋Komplex beziehungsweise der y-Cyclodextrin-H₃PO₄-Komplex vorliegen, womit ähnliche Ergebnisse erzielt wurden.

### Beispiel 20 bis 35

Es wurde ein Grundfeuerlöschpulver, welches aus 60 Gew.-% Natriumbicarbonat, 20 Gew.-% y-Aluminiumoxyd, 15 Gew.-% Aluminiumhy-, droxyd {AI(OH)₃} und 5 Gew.-% Calciumstearat bestand, [«Antipiro 100»], verwendet. Dieses wurde mit verschiedenen erfindungsgemässen antikatalytischen Zusätzen versetzt und dann in der im Beispiel 1 angegebenen Weise geprüft. Die Ergebnisse dieser Versuche sind in der folgenden Tabelle 3 zusammengestellt.

Dieselben Ergebnisse wurden mit einem mit denselben antikatalytischen Zusätzen versehenen handelsüblichen Grundfeuerlöschpulver aus 95 Gew.-% Natriumbicarbonat und 5 Gew.-% inerten Materialien erzielt.

## Patentansprüche

1. Antikatalytische Zusätze, gegebenenfalls mit einem Gehalt an 1 oder mehr Adsorptionsmittel(n) und/oder sonstigen inerten Material(ien), zur Erhöhung der Wirksamkeit von Brandverzögerungs-und Feuerlöschpulvern auf der Basis von 1 oder mehr Salz(en) und/oder deren Mischkristallen mit Harnstoff, dadurch gekennzeichnet, dass sie
a) 1 oder mehr Einschlusskomplex(e) von 1 oder mehr Mineralsäure(n) mit 1 oder mehr Cyclodextrin(en) und/oder
b) 1 oder mehr Einschlusskomplex(e) von 1 oder mehr organischen Halogenid(en) mit 1 oder mehr Cyclodextrin(en) und/oder
c) 1 oder mehr Einschlusskomplex(e) von 1 oder mehr organische Säure(n) mit 1 oder mehr Cyclodextrin(en) und/oder
d) 1 oder mehr innere[s] Salz(e) von 1 oder mehr Aminosäure(n) mit 1 oder mehr Mineralsäure(n)
mit einer durchschnittlichen Teilchengrösse unter 10 pm enthalten.

2. Antikatalytische Zusätze nach Anspruch 1, dadurch gekennzeichnet, dass sie als Einschluss- komplex(e) und/oderorganische[n] Säurekomple- x(e) von Cyclodextrinen mit 1 oder mehr Cyclodextrin(en) {a) und/oder b) und/oder c)} [einen] solche[n] mit a--und/oder β-Cyclodextrin enthalten.

3. Antikatalytische Zusätze nach Anspruch 1 oder 2, dadurch gekennzeichnet, dass sie als Ein- schlusskomplex(e) von 1 oder mehr Mineralsäure(n) mit 1 oder mehr Cyclodextrin(en) {a)} [einen] solche[n] von Phosphorsäure und/oder [einer] Halogenwasserstoffsäure(n) enthalten.

4. Antikatalytische Zusätze nach Anspruch 1 bis 3, dadurch gekennzeichnet, dass sie als Ein- schlusskomplex(e) von 1 oder mehr organischen Halogenid(en) mit 1 oder mehr Cyclodextrin(en) {b} [einen] solche[n] von [einem] aliphatischen Halogenkohlenwasserstoff(en), vor allem Chlorkohlenwasserstoff(en) und/oder Bromkohlenwas- sertoff(en), enthalten.

5. Antikatalytische Zusätze nach Anspruch 1 bis 4, dadurch gekennzeichnet, dass sie als Ein- schlusskomplex(e) von 1 oder mehr organischen Säure(n) mit 1 oder mehr Cyclodextrin(en) {c)} [einen] solche[n] mit [einer], gegebenenfalls halogensubstituierten, aliphatischen Carbonsäure(n) mit 1 bis 6, vor allem 1 bis 3, Kohlenstoffatom(en) als Säure(n) enthalten.

6. Antikatalytische Zusätze nach Anspruch 1 bis 5,dadurch gekennzeichnet, dass sie als innere[s] Salz(e) von 1 oder mehr Aminosäure(n) mit 1 oder mehr Mineralsäure(n) {d)j [ein] solche[s] mit [einer] Halogenwasserstoffsäure(n), Phosphorsäure und/oder Schwefelsäure als Mineralsäure(n) enthalten.

7. Antikatalytische Zusätze nach Anspruch 1 bis 6, dadurch gekennzeichnet, dass sie als innere[s] Salz(e) von Aminosäuren mit 1 oder mehr Mineralsäure(n) {d)} [ein] solche[s] von Betain enthalten.

8. Antikatalytische Zusätze nach Anspruch 1 bis 7, dadurch gekennzeichnet, dass das beziehungsweise die Salz(e) [ein] saure[s] Salz(e) ist beziehungsweise sind.

9. Antikatalytische Zusätze nach Anspruch 1 bis 8, dadurch gekennzeichnet, dass das beziehungsweise die Salz(e) [ein] solche[s] der Alkali--und Erdalkalimetalle und/oder entsprechenden Ammoniumsalz(e) ist beziehungsweise sind.

10. Brandverzögerungs- und Feuerlöschpulver auf der Basis von 1 oder mehr Salz(en) und/oder deren Mischkristallen mit Harnstoff, gegebenenfalls mit einem Gehalt an 1 oder mehr Adsorptionsmittel(n) und/odersonstigen inerten Materia-I(ien), dadurch gekennzeichnet, dass sie antikatalytische Zusätze nach Anspruch 1 bis 9 in solchen Mengen enthalten, dass in ihnen a) und/oder b) und/oder c) in Mengen von 2 bis 20 Gew.-% und/ oder d) in Mengen von 0,5 bis 25 Gew.-% vorliegt beziehungsweise vorliegen, und/oder sie als [weiteren] antikatalytischen[n] Zusatz beziehungsweise Zusätze
e) 1 oder mehr Chemisorptionskomplex(e) von 1 oder mehr Säure(n)
in Mengen von 0,5 bis 25 Gew.-% enthalten.

11. Brandverzögerungs- und Feuerlöschpulver nach Anspruch 10, dadurch gekennzeichnet, dass sie als Chemisorptionskomplex(e) von 1 oder mehr Säure(n) {e)} [einen] solche[n] von Phosphorsäure, Schwefelsäure und/oder, [einer], gegebenenfalls halogensubstituierten, vor allem chlorsubstituierten, aliphatischen Carbonsäure(n) mit 1 bis 6, vor allem 1 bis 3, Kohlenstoffatom(en) enthalten.

12. Brandverzögerungs- und Feuerlöschpulver nach Anspruch 10 oder 11, dadurch gekennzeichnet, dass sie als Chemisorptionskomplex(e) von 1 oder mehr Säure(n) {e)} [einen] soiche[n] auf [einem] aktivierten Oxyd(en), insbesondere Aluminiumoxyd, und/oder [einem] Zeolith(en) als Adsorptionsmittel enthalten.

13. Verfahren zur Herstellung der antikatalytischen Zusätze nach Anspruch 1 bis 9, dadurch gekennzeichnet, dass man a) und/oder b) und/ oder c) und/oder d) auf eine durchschnittliche Teilchengrösse unter 10 11m einstellt und, gegebenenfalls zusammen mit 1 oder mehr Adsorptionsmittel(n) und/odersonstigen inerten Material(ien), vermischt.

14. Verfahren zur Herstellung der Brandverzögerungs- und Feuerlöschpulver nach Anspruch 10 bis 12, dadurch gekennzeichnet, dass man das beziehungsweise die Salz(e) und/oder dessen beziehungsweise deren Mischkristalle mit Harnstoff, gegebenenfalls zusammen mit 1 oder mehr Adsorptionsmittel(n) und/oder sonstigen inerten Material(ien), mit dem beziehungsweise den antikatalytischen Zusatz beziehungsweise Zusätzen nach Anspruch 1 bis 9 in 2 bis 20 Gew.-% a) und/oder b) und/oder c) und/oder 0,5 bis 25 Gew.- % d) entsprechenden Mengen und/oder dem beziehungsweise den [weiteren] antikatalytischen Zusatz beziehungsweise Zusätzen e) in 0,5 bis 25 Gew.-% entsprechenden Mengen vermischt.

## Claims

1. Anti-catalytic additives, optionally with a content of 1 or more adsorbent(s) and/or any inert material(s) for increasing the efficacy of fire retarding and fire extinguishing powders of the basis of 1 or more salt(s) and/or their mixed crystals with urea, characterized in that they contain
a) 1 or more inclusion complex(ex) of 1 or more mineral acid(s) with 1 or more cyclodextrine(s) and/or
b) 1 or more inclusion complex(es) of 1 or more organic halide(s) with 1 or more cyclodextrine(s) and/or
c) 1 or more inclusion complex(es) of 1 or more organic acid(s) with 1 or more cyclodextrine(s) and/or
d) 1 or more inner salt(s) of 1 or more amino acid(s) with 1 or more mineral acid(s)
with an average particle size below 10 µm.

2. Anti-catalytic additives according to claim 1, charaterized in that they contain as inclusion complex(es) and/or organic acid complex(es) of cyclodextrines with 1 or more cyclodextrine(s) {a) and/or b) and or c)} [a such one] those ones with a- and/or β-cyclodextrine.

3. Anti-catalytic additives according to claim 1 or 2, characterized in that they contain as inclusion complex(es) of 1 or more mineral acid(s) with 1 or more cyclodextrine(s) {a)} [a such one] those ones of phosphoric acid and/or [a] halogen acid(s).

4. Anti-catalytic additives according to claim 1 to 3, characterized in that they contain as inclusion complex(es) of 1 or more organic halide(s) with 1 or more cyclodextrine(s) {b} [a such one] those ones of [a] aliphatic halogen hydrocarbon(s), especially of chlorinated haydrocarbon(s) and/or brominated hydrocarbon(s).

5. Anti-catalytic additives according to claim 1 to 4, characterized in that they contain as inclusion complex(es) of 1 or more organic acid(s) with 1 or more cyclodextrine(s) {c)} [a such one] those ones with [an] optionally halogen-substituted, aliphatic carboxylic acid(s) having 1 to 6, especially 1 to 3, carbon atom(s) as acid(s).

6. Anti-catalytic additives according to claim 1 to 5, characterized in that they contain as inner salt(s) of 1 or more amino acid(s) with 1 or more mineral acid(s) {d)} [a such one] those ones with [a] halogen acid(s), phosphoric acid and/or sulfuric acid as mineral acid(s).

7. Anti-catalytic additives according to claim 1 to 6, characterized in that they contain as inner salt(s) of amino acids with 1 or more mineral acid(s) {d)} [a such one] those ones of betain.

8. Anti-catalytic additives according to claim 1 to 7, characterized in that the salt and the salts, respectively is (are) acidic salt(s).

9. Anti-catalytic additives according to claim 1 to 8, characterized in that the salt and the salts, respectively is (are) a such one (those ones) of alkaline and alkaline earth metals and/or of the corresponding ammonium salt(s).

10. Fire retarding and fire extinguishing powder on the basis of 1 or more salt(s) and/or their mixed crystals with urea, optionally having a content of 1 or more adsorbent(s) and/or any inert material(s), characterized in that they contain anti- catalytic additives according to claim 1 to 9 in such amounts that a) and/or b) and/or c) is (are) present in them in amounts of 2 to 20% by weight and/or d) in amounts of 0,5 to 25% by weight, and/or that they contain as [additional] anti-catalytic additive and additives, respectively
e) 1 or more chemisorption complex(es) of 1 or more acid(s)
in amounts of 0,5 to 25% by weight.

11. Fire retarding and fire extinguishing powder according to claim 10, characterized in that they contain as chemisorption complex(es) of 1 or more acid(s) {e)} [a such one] those ones of phosphoric acid, sulfuric acid and/or [an] optionally halogensubstituted, especially chlorine- substituted, aliphatic carboxylic acid(s) having 1 to 6, especially 1 to 3, carbon atom(s).

12. Fire retarding and fire extinguishing powder according to claim 10 or 11, characterized in that they contain as chemisorption complex(es) of 1 or more acid(s) {e)} [a such one] those ones on [an] activated oxide(s), especially alumina and/or [a] zeolite(s) as adsorbents.

13. A process for preparing the anti-catalytic additives according to claim 1 to 9, characterized by controlling a) and/or b) and/or c) and/or d) to an average particle size below 10 µm and optionally mixing with 1 or more adsorbent(s) and/or any inert material(s).

14. A process for preparing the fire retarding and fire extinguishing powder according to claim 10 to 12, characterized in that the salt and the salts, respectively and/or its (their) mixed crystals with urea, optionally together with 1 or more adsorbent(s) and/or any inert material(s) is mixed or are mixed with the anti-catalytic additive(s) according to claim 1 to 9 in amounts corresponding 2 to 20% by weight a) and/or b) and/or c) and/or 0,5 to 25% by weight d) and/or the [additional] anticatalytic additive(s) e) in amounts corresponding 0,5 to 25% by weight.

## Revendications

1. Additifs anti-catalytiques, comportant éventuellement une teneur en un ou plusieurs agents d'adsorption et/ou une ou plusieurs autres substances inertes, pour augmenter l'efficacité de poudres retardatrices et extinctrices de flamme à base d'un ou plusieurs sels et/ou leurs cristaux mixtes avec l'urée, caractérisés par le fait qu'ils contiennent
a) un ou plusieurs complexes d'inclusion d'un ou plusieurs acides minéraux avec une ou plusieurs cyclodextrines et/ou
b) un ou plusieurs complexes d'inclusion d'un ou plusieurs halogénures organiques avec une ou plusieurs cyclodextrines et/ou
c) un ou plusieurs complexes d'inclusion d'un ou plusieurs acides organiques avec une ou plusieurs cyclodextrines et/ou
d) un ou plusieurs sels internes d'un ou plusieurs aminoacides avec un ou plusieurs sels minéraux
ayant une granulométrie moyenne inférieure à 10 pm.

2. Additifs anti-catalytiques selon la Revendication 1, caractérisés par le fait qu'ils contiennent comme complexe (s) d'inclusion et/ou complexe (s) d'acide (s) organique (s) de cyclodextrines avec une ou plusieurs cyclodextrines [a) et/ou b) et/ou c)], un ou plusieurs tels complexes avec la a- et/ou β- cyclodextrine.

3. Additifs anti-catalytiques, selon la Revendication 1 ou 2, caractérisés par le fait qu'ils contiennent comme complexe (s) d'inclusion d'un ou plusieurs acides minéraux avec une ou plusieurs cyclodextrines [a)], un ou plusieurs tels complexes d'acide phosphorique et/ou d'un ou plusieurs hydracides halogénés.

4. Additifs anti-catalytiques, selon l'une des Revendications 1 à 3, caractérisés par le fait qu'ils contiennent comme complexe (s) d'inclusion d'un ou plusieurs halogénures organiques avec une plusieurs cyclodextrins [b)], d'un ou plusieurs tels complexes d'un ou plusieurs hydrocarbures aliphatiques, principalement un ou plusieurs hydrocarbures chlorés et/ou un ou plusieurs hydrocarbures bromés.

5. Additifs anti-catalytiques, selon l'une des Revendications 1 à 4, caractérisés par le fait qu'ils contiennent comme complexe (s) d'inclusion d'un ou plusieurs acides organiques avec une ou plusieurs cyclodextrines [d)], un ou plusieurs tels complexes avec un ou des acides carboxyliques aliphatiques ayant 1 à 6, principalement 1 à 3 atomes de carbone, éventuellement halogéno-substitués, en tant qu'acide (s).

6. Additifs anti-catalytiques, selon l'une des Revendications 1 à 5, caractérisés par le fait qu'ils contiennent comme sel (s) interne (s) d'un ou plusieurs amino-acides avec un ou plusieurs acides minéraux [d)], un ou plusieurs tels complexes avec un ou des hydracides halogénés, l'acide phosphorique et/ou l'acide sulfurique en tant qu'acide minéraux.

7. Additifs anti-catalytiques, selon l'une des Revendications 1 à 6, caractérisés par le fait qu'ils contiennent comme sel (s) interne (s) d'amino- acides avec un ou plusieurs acides minéraux [d)], un ou plusieurs tels complexes de bétaïne.

8. Additifs anti-catalytiques, selon l'une des Revendications 1 à 7, caractérisés par le fait que le ou les sels sont un ou des sels acides.

9. Additifs anti-catalytiques, selon l'une des He- vendications 1 à 8, caractérisés par le fait que le ou les sels sont un ou des sels de métaux alcalins et de métaux alcalinoterreux et/ou un ou des sels d'ammonium correspondants.

10. Poudre retardatrice et extinctrice de flamme à base d'un ou plusieurs sels et/ou leurs cristaux mixtes avec l'urée, éventuellement avec une teneur en un ou plusieurs agents d'adsorption et/ou une ou plusieurs autres substances inertes, caractérisée par le fait qu'elle contient les additifs anti-catalytiques selon l'une des Revendications 1 à 9 dans des quantités telles que les constituants

a) et/ou b) et/ou c) s'y trouvent présents dans des proportions de 2 à 20% en poids et/u le constituant
d) s'y trouve présent dans des proportions de 0,5 à 25% en poids, et/ou qu'elle contient comme un ou plusieurs autres additifs anti-catalytiques
e) un ou plusieurs complexes de chimisorption d'un ou plusieurs acides
dans des proportions de 0,5 à 25% en poids.

11. Poudre retardatrice et extinctrice de flamme selon la Revendication 10, caractérisée par le fait qu'elle contient comme complexe (s) de chimisorption d'un ou plusieurs acides [e)], un ou plu-. sieurs tels complexes d'acide phosphorique, d'acide sulfurique et/ou d'un ou plusieurs acides carboxyliques aliphatiques ayant 1 à 6, principalement 1 à 3 atomes de carbone, éventuellement halogéno-substitués, principalement chloro-substitués.

12. Poudre retardatrice et extrinctrice de flamme selon la Revendication 10 ou 11, caractérisée par le fait qu'elle contient comme complexe (s) de chimisorption d'un ou plusieurs acides [e)], un ou plusieurs tels complexes sur un ou des oxydes activés, en particulier l'oxyde d'aluminium, et/ou une ou des zéolites comme agents d'adsorption.

13. Procédé de préparation des additifs anti-catalytiques selon l'une des Revendications 1 à 9, caractérisé par le fait que l'on confère aux constituants a) et/ou b) et/ou c) et/ou d) une granulométrie moyenne inférieure à 10 pm et qu'on les mélange, éventuellement conjointement avec un ou plusieurs agents d'adsorption et/ou plusieurs autres substances inertes.

14. Procédé de préparation de la poudre retardatrice et extinctrice de flamme selon l'une des Revendications 10 à 12, caractérisé par le fait que l'on mélange le ou les sels et/ou leurs cristaux mixtes avec l'urée, éventuellement conjointement avec un ou plusieurs agents d'adsorption et/ou autres substances inertes, avec le ou les additifs anti-catalytiques selon l'une des Revendications 1 à 9 dans des quantités correspondant à 2 à 20% en poids de a) et/ou b) et/ou c) et/ou 0,5 à 25% en poids de d) et/ou avec le ou les autres additifs anti-catalytiques e) dans des quantités correspondant à 0,5 à 25% en poids.
